# DEMANDE DE BREVET EUROPEEN

(11) **EP 0 366 574 A1**
(43) Date de publication de la demande: **02.05.1990**
(21) Numéro de dépôt: 89420407.2
(22) Date de dépôt: 24.10.1989
(51) Int. Cl.: E01C 9/00, E01C 13/00, E01C 11/26, E01C 17/00, E01C 5/22, E04F 15/06, E04F 15/02

(54) **Dalle pour revêtements de sol**

(30) Priorité: 24.10.1988 FR 8815288
(71) Demandeur: J. GAILLON S.A., F-69830 Saint Georges de Reneins (FR)
(72) Inventeur: Truchot, Jean-Marc, F-69006 Lyon (FR); Dupoyet, Guy, F-69740 Genas (FR); Paccard, Jean-Paul, F-69300 Caluire et Cuire (FR)
(74) Mandataire: Maureau, Philippe

(57) **Abrégé**

Cette dalle comprend au moins deux parois (2,2′ ; 3,3′, 3˝) séparées l'une de l'autre par des structures (3a à 3d ; 4,5 et 5′) d'entretoisement participant à la constitution d'au moins une chambre (6) apte à recevoir un produit de remplissage (13,20,22), chaque paroi (2,2′ ; 3,3′) étant solidaire de la première en lui étant liée par ses bords périphériques (3a à 3d) et, eventuellement, par ses parties en contact avec les structures d'entretoisement (4,5,5′).

## Description

La présente invention concerne une dalle pour revêtements de sol.

On connaît des dalles en béton comprenant une surface inférieure plane ou munie de moyens d'ancrage et une surface supérieure constituée de plots régulièrement espacés sur un même plan. L'espace aménagé entre les plots peut recevoir de la terre semée d'un gazon, qui est alors protégé par les plots qui supportent la pression des charges appliquées sur le sol par les piétons, les véhicules automobiles ou autres.

Ces dalles en béton garnies de terre et de gazon présentent de multiples inconvénients : l'espace qui sépare les plots étant totalement ouvert vers le haut, la terre qui l'occupe et le gazon qui pousse peuvent être écrasés ou arrachés par la pression ou le frottement d'un objet mobile et étroit tel qu'un talon aiguille ; étant réalisées en béton, ces dalles sont insuffisamment esthétiques pour être utilisées comme revêtement de finition d'intérieur. Enfin, en raison de la dureté du béton, ces dalles ne sont pas aptes à recouvrir des terrains de sport.

Par ailleurs, il existe des dalles en matière plastique ou en caoutchouc, présentant des petits plots jouant le rôle d'antidérapant. Ces dalles ont de nombreux inconvénients. Elles doivent être collées au sol et le moindre défaut de collage peut favoriser la formation de poches d'air provoquant des "gonfles" inesthétiques. Ces dalles laissent apparaître les défauts éventuels de planéité du sol sur lequel elles sont collées et qui doit donc être parfaitement aplani avant leur pose. En outre, ces dalles sont sensibles aux brûlures de cigarettes si elles sont en PVC ; elles y résistent si elles sont en caoutchouc mais alors, elles sont bien plus onéreuses. De plus, la présence de plots antidérapants, nécessairement en relief puisque de même nature, rend leur nettoyage difficile

La dalle de revêtement de sol selon l'invention vise à remédier aux inconvénients des dalles existantes, tout en offrant des possibilités nouvelles.

A cet effet, elle comprend au moins deux parois séparées l'une de l'autre par des structures d'entretoisement participant à la constitution d'au moins une chambre apte à recevoir un produit de remplissage et dont chacune est solidaire de l'autre en lui étant liée par ses bords périphériques et, éventuellement, par ses parties en contact avec les structures d'entretoisement.

Selon une forme d'exécution simple de l'invention, les structures d'entretoisement font partie intégrante de l'une des parois.

Le produit de remplissage des chambres des dalles peut avantageusement jouer un rôle de lestage qui assure la tenue des dalles au sol, sans qu'il soit nécessaire de les coller. Leur pose s'en trouve considérablement facilitée.

De préférence, cette dalle est en une matière souple et élastique, moulable, injectable extrudable ou thermoformable, telle qu'en polymère, élastomère, ou autre matière plastique appropriée.

Selon une forme d'exécution simple de l'invention, les structures d'entretoisement sont des nervures ou cloisons délimitant éventuellement des chambres séparées.

Selon une autre forme d'exécution simple de l'invention, les structures d' entretoisement sont des plots pleins ou creux, régulièrement espacés.

Suivant une forme d'exécution simple à réaliser de cette dalle, ses parois supérieure et inférieure et les structures d'entretoisement constituent une seule et même pièce susceptible d'être fabriquée par soufflage ou rotomoulage. Le produit de remplissage peut alors, s'il est suffisamment fluide, être introduit dans la dalle par des trous prévus à cet effet et éventuellement aménagés dans la paroi supérieure.

Suivant encore une autre forme d'exécution de l'invention permettant une fabrication plus simple de cette dalle, sa paroi inférieure et ses structures d'entretoisement constituent une première pièce, la paroi supérieure constitue une seconde pièce, fixée à la première par collage, soudage, agrafage, rivetage ou de toute autre façon appropriée.

Ainsi, chaque pièce peut être exécutée par moulage, soufflage ou injection et le produit de remplissage est facile à mettre en place avant l'assemblage des deux pièces.

Dans ce cas, pour permettre l'obtention d'une bonne cohésion de toutes les dalles d'un même revêtement de sol, chaque dalle présente, le long de ses bords périphériques, une alternance de gorges et de nervures orientées en sens inverse, de sorte que chaque gorge d'une dalle peut être engagée sur la nervure d'une dalle adjacente.

Actuellement, notamment en raison du développement considérable de l'informatique, on a souvent besoin de planchers techniques, c'est-à-dire de planchers dans l'épaisseur desquels sont ménagés des vides, facilement accessibles et permettant de faire circuler des câbles électriques destinés à relier à une unité centrale, tous les postes de travail d'une installation informatique susceptible d'évoluer dans le temps.

Dans le cas où un tel plancher technique est installé sur un sol déjà existant, il est évidemment intéressant d'en limiter l'épaisseur aux besoins de l'installation, c'est-à-dire en fonction de la section des câbles à faire circuler. Pour cette raison, les planchers techniques actuels dits, dans ce cas, de réhabilitation, sont réalisés sur mesure, ce qui entraîne un coût très élevé.

La présente invention a aussi, pour but, de permettre la réalisation d'un plancher technique de réhabilitation de faible prix de revient en fournissant une dalle facilement adaptable aux caractéristiques du plancher technique désiré. A cet effet, suivant une variante d'exécution de l'invention, dans la dalle qu'elle concerne et qui est du type dont les structures d'entretoisement sont constituées par des plots, des plots sont prévus, avec la même répartition, sur chacune des faces en regard des parois supérieure et inférieure de la dalle, la hauteur des plots de l'une des parois, par exemple la paroi supérieure, étant constante, tandis que celle des plots de l'autre paroi, par exemple la paroi inférieure, est déterminée par le besoin de l'installation, des moyens étant prévus pour faciliter le positionnement correct des parois supérieure et inférieure de chaque dalle. Par exemple, les bords des sommets des plots de l'une des parois, de préférence de la paroi à plots de hauteur constante, sont munis de saillies engageables sur les sommets des plots de l'autre paroi.

Ainsi, pour permettre une adaptation de cette dalle aux caractéristiques du plancher technique à installer, il suffit de posséder plusieurs jeux de parois de dalle dont les hauteurs de plots sont différentes, et de choisir celles dont la hauteur de plots additionnée à celle constante des plots de l'autre paroi ménage des passages de hauteur suffisante pour le câblage à réaliser.

On peut noter, en outre, que si, par suite du changement d'installation informatique, la hauteur des passages de câbles doit être augmentée, il suffit de changer une seule paroi de chaque dalle, à savoir celle dont les hauteurs de plots sont déterminées par les caractéristiques de l'installation.

Comme cela est réalisé avec les planchers techniques actuels, de réhabilitation, ce dallage peut être revêtu d'une moquette avec interposition de plaques de tôle métallique pour mise à la terre.

Suivant une autre forme d'exécution de l'invention, la dalle qu'elle concerne vise aussi la réalisation de planchers techniques, simultanément à la construction des bâtiments concernés, et permettant la mise en place toutes les canalisations nécessaires à l'exploitation de ce bâtiment. Les planchers techniques connus qui, comme ceux de réhabilitation, doivent ménager des vides intérieurs facilement accessibles, sont généralement constitués par des dalles rigides, autoporteuses, carrées ou rectangulaires, le plus souvent en bois ou en acier, et portées, à chacun de leur quatre angles, par un vérin de hauteur réglable et supportant aussi les angles adjacents des trois dalles voisines.

Les dalles en bois présentent l'inconvénient de ne pas permettre, à elles seules, une mise à terre et d'exiger pour cela, leur mise en place dans des bacs en tôles métalliques, quant aux dalles en acier, compte tenu de la forme en caisson, elles présentent le gros inconvénient de ne pas assurer d'isolation phonique. En outre, ces deux types de dalle sont d'un prix de revient élevé.

Cette autre forme d'exécution de la dalle selon l'invention vise à éliminer les inconvénients précités. A cet effet, les structures d'entretoisement de cette dalle qui est du type autoporteuse destinée à être supportée, dans chacun de ses angles, par un vérin de hauteur réglable qui supporte aussi les angles adjacents des dalles voisines, sont constituées par une armature métallique aérée, en forme de parapluie dont la partie supérieure plane est noyée dans sa paroi supérieure, et dont les extrémités inférieures des branches dirigées verticalement vers le bas, sont liées à un bac en tôle métallique habillant la face externe de sa paroi inférieure.

Ainsi, cette dalle dont la face supérieure est en matière isolante présente l'avantage de posséder une face inférieure métallique permettant sa mise à la terre. Naturellement, cette dalle est avantageusement réalisée par rotomoulage après mise en place, dans le moule, de ses éléments métalliques formés par le bac inférieur et de la structure d'entretoisement.

Lorsque cette dalle est de grande dimension, et que ses caractéristiques mécaniques l'exigent, le bac inférieur présente des gradins intermédiaires concentriques augmentant sa profondeur depuis sa périphérie, en direction de son centre et l'armature qui constitue sa structure d'entretoisement présente autant de rangées intermédiaires concentriques de branches verticales, de longueur et de position appropriées que le bac présente de gradins, chaque rangée étant prévue pour s'emboîter dans un gradin.

L'armature métallique constituant la structure d 'entretoisement et le bac peuvent être assemblés entre eux de n'importe quelle manière appropriée et notamment par soudures ou par simple coincement.

Naturellement, les gradins peuvent être de forme circulaire ou polygonale, telle que carrée ou rectangulaire.

Le produit de remplissage des chambres des dalles est déterminé en fonction des besoins de l'utilisateur.

Suivant la forme d'exécution la plus simple de l'invention, le produit de remplissage est constitué uniquement par un produit de lestage.

Suivant une forme d'exécution particulièrement intéressante de l'invention, lorsque cette dalle est destinée à un revêtement de sol extérieur, ou intérieur mais suffisamment éclairé, sa paroi supérieure présente une pluralité de trous et le produit de remplissage comprend une terre fertile semée d'un gazon, de bambous nains ou autres végétaux aptes à pousser à travers ces trous.

Dans ce cas, avantageusement, la terre est recouverte d'un treillis de fibres empêchant le gazon de pousser droit et le forçant à pousser de façon sinueuse à travers ce treillis.

Cette disposition, qui n'est envisageable qu'avec des dalles en deux parties, rend le gazon moins fragile à la flexion et dont plus apte à être piétiné.

En outre, afin d'éviter soit le pourrissement, soit le dessèchement des racines en contact avec la paroi inférieure de la dalle, la face supérieure de cette paroi inférieure présente des reliefs fins du genre granité.

Suivant une variante d'exécution de l'invention facilitant l'utilisation de cette dalle à la constitution d'un support gazon sur sol intérieur, c'est-à-dire à l'abris de la pluie, et moins facilement arrosable qu'un gazon extérieur, dans cette dalle qui est du type dont la paroi supérieure présente une pluralité de trous et dont le produit de remplissage de la chambre intérieure comprend une terre fertile semée de graines de végétaux, telles que de gazon, d'une part, sa paroi inférieure présente une pluralité de bossages munis de fentes ou ajours et dirigés vers le bas et, d'autre part, il lui est associé un bac étanche apte à la loger entièrement et sur le fond duquel elle repose par les sommets des bossages de sa paroi inférieure, le volume libre ménagé, grâce à ces derniers, entre le fond du bac et la paroi inférieure de la dalle étant mis à profit pour constituer une reserve d'eau.

Naturellement, le gazon intérieur supporté par des dalles de ce type peut être arrosé délicatement par le dessus, l'eau atteignant les bacs à travers les perforations des parois supérieure des dalles, la terre fertile et les fentes ou ajours des bossages de leurs parois inférieure.

Selon une autre forme d'exécution de l'invention, dans le cas où cette dalle est destinée à constituer un revêtement de sol pour terrain de sport, le produit de remplissage comprend des particules élastiques et/ou un liquide et les structures d'entretoisement sont en un matériau élastique et/ou ont une forme leur conférant les caractéristiques voulues d'élasticité. On peut ainsi réaliser des sols dotés d'une souplesse très appréciable.

Il faut noter que, lorsque les dalles d'un même dallage sont constituées de deux éléments assemblables, il est possible, avant assemblage, de disposer dans leurs chambres intérieures des canalisations de tout type telles que câbles électriques ou tubes pour la distribution d'un fluide chauffant ou réfrigérant ou tout simplement d'eau sanitaire, d'arrosage ou autre.

Par ailleurs, si l'on veut éliminer tout risque qu'un liquide, tel que de l'eau d'arrosage, ne puisse détériorer le sol sur lequel est posé ce dallage en s'infiltrant entre les dalles, il est toujours possible d'interposer, entre le sol et les dalles, un film imperméable en matière plastique ou similaire. En outre, si l'on souhaite encore améliorer les caractéristiques de souplesse du dallage, il est aussi possible de choisir un film imperméable du type à double paroi comportant une multitude de cavités remplies d'air.

De toute façon, l'invention sera bien comprise à l'aide de la description qui suit, en référence au dessin schématique annexé représentant, à titre d'exemples non limitatifs, plusieurs formes d'exécution de cette dalle :
Figure 1 est une vue en perspective éclatée montrant une première forme d'exécution de cette dalle ;
Figure 2 est une vue partielle en coupe transversale montrant une première variante d'exécution de la dalle de figure 1 ;
Figure 3 est une vue partielle similaire à figure 2 mais à échelle encore plus agrandie, montrant un agencement particulier permettant d'assembler les dalles adjacentes ;
Figure 4 est une vue en perspective éclatée similaire à figure 1 montrant une variante d'exécution de cette dalle plus spécialement destinée à la réalisation d'un sol technique de réhabilitation ;
Figure 5 est une vue de côté et en coupe suivant V-V de figure 4 de la dalle ;
Figure 6 est une vue en coupe transversale d'un sol technique réalisé avec une autre variante d'exécution de cette dalle, variante selon laquelle cette dalle est autoporteuse ;
Figure 7 est une vue en perspective illustrant l'armature et le bac métalliques entrant dans la composition de la dalle de figure 6, avant moulage ;
Figures 8 et 9 sont des vues en perspective par dessous montrant deux formes d'exécutions de la dalle de figure 7 ;
Figure 10 est une vue en coupe transversale montrant encore une autre variante d'exécution de cette dalle dans le cas de son application à la constitution d'un dallage abrité supportant un gazon.

Comme le montre la figure 1, la dalle selon l'invention, de forme rectangulaire ou carrée, comprend essentiellement deux parois opposées, l'une supérieure 2, l'autre inférieure 3, dont l'une, de préférence celle inférieure 3, porte des structures d'entretoisement maintenant séparée d'elle l'autre paroi 2. Ces structures d'entretoisement sont constituées, en plus des quatre nervures 3a,3b,3c,3d, constituant son rebord périphérique, par des nervures 4 ou des plots 5 intérieurs, visibles sur la figure 1.

Ces structures ont en outre pour fonction de créer à l'intérieur de cette dalle, c'est-à-dire entre ses parois supérieure 2 et inférieure 3, une ou plusieurs chambres 6 apte(s) à recevoir un produit de remplissage. Les parois supérieure 2 et inférieure 3 de cette dalle sont en outre pourvues de moyens permettant de les assembler l'une à l'autre.

Les deux parties constitutives de cette dalle, à savoir sa paroi supérieure 2 et sa paroi inférieure 3, peuvent être réalisées en n'importe quelle matière appropriée mais elles le sont, de préférence, en une matière moulable ou injectable, souple et élastique, telle qu'en élastomère, en polymère ou toute autre matière plastique appropriée.

Bien que dans tous les exemples illustrés sur le dessin cette dalle soit réalisée en deux parties distinctes assemblées l'une à l'autre, on peut envisager sa fabrication en une seule et même pièce, réalisée par moulage ou rotomoulage.

Dans l'exemple illustré sur la figure 1, les nervures 4 et plots intérieurs 5 sont pleins et sont obtenus directement par moulage ou injection avec la paroi inférieure 3 et ses nervures périphériques 3a à 3d et les moyens d'assemblage des parois supérieure 2 et inférieure 3 sont constitués par des pions 7 portés par la face inférieure de la paroi supérieure 2 et par des puits 8 débouchant dans la face supérieure des nervures périphériques 3a à 3d de la paroi inférieure 3, chaque pion 7 de la paroi supérieure 2 étant destiné à être engagé dans l'un des puits 8 de la paroi inférieure 3.

On obtient ainsi une dalle facile à poser puisqu'elle n'est pas nécessairement collée sur le sol, dont la structure lui permet d'épouser parfaitement les irrégularités éventuelles du sol et dont la ou les chambres intérieures 6 peuvent recevoir, comme produit de remplissage, un produit de lestage améliorant son adhérence au sol.

Dans l'exemple de cette dalle illustrée sur la figure 2, la paroi supérieure 2′ est plane, comme dans l'exemple de la figure 1, mais elle présente au moins des perforations 9 dont la raison d'être sera expliquée ultérieurement. En outre, sa paroi inférieure 3′ supporte des structures d'entretoisement 5′ en forme de plots qui sont obtenus par déformation ou formage et qui, de ce fait, sont creux. Chaque plot 5′, qui présente la forme d'un tronc de cône, possède, à son sommet, une perforation centrale 11 dont chacune coïncide avec une perforation 9 de la paroi supérieure 2′ lorsque ces deux parois sont appliquées l'une contre l'autre en position d'utilisation de la dalle. Ces perforations 9 et 11 sont mises à profit pour la mise en place de rivets d'assemblage 12 dont chacun est engagé dans un jeu de perforations 9 et 11 et y demeure prisonnier par encliquetage, comme cela est visible sur la figure 2.

La forme évidée des plots 5′ constituant la structure d'entretoisement de la paroi supérieure 2′ confère à cette dalle une souplesse théoriquement supérieure à celle de l'exemple précédent. En outre, cette forme évidée des plots 5′ permet une économie de matière ayant une incidence favorable sur le prix de revient de la dalle.

Etant donné que les parois 2′ et 3′ de cette dalle peuvent être assemblées l'une à l'autre au dernier moment et, notamment, lors de la pose du dallage, il est possible de disposer, dans la chambre intérieure 6 de cette dalle, n'importe quel produit de remplissage.

Dans la partie de gauche de la figure 2, la chambre intérieure 6 est remplie de terre fertile 13 semée d'un gazon et, pour permettre à ce dernier de pousser au-dessus de la paroi supérieure 2′, cette dernière, comme indiqué en 14, présente des orifices largement dimensionnés 15. Cependant, pour éviter qu'en circulant sur le dallage, le gazon 14 et, éventuellement, la terre 13, ne puissent être arrachés par les semelles des passants, un treillis de fibres 16 est placé sur la terre 13 en étant, par exemple, pris en sandwich entre les parois supérieure 2′ et inférieure 3′ de la terre.

Par ailleurs, afin d'éviter le pourrissement ou le dessèchement des racines au contact de la paroi inférieure 3 de la dalle, la face supérieure de cette paroi inférieure 3 présente des reliefs fins 3‴, comme illustré en traits mixtes sur la figure 3.

Si l'on veut éviter un entretien trop fréquent du gazon ou autre végétation semée dans la terre 13, on peut introduire, dans cette dernière, un produit limitant la croissance de la végétation. On peut aussi, aux lieu et place du gazon 14, semer des bambous nains ou autres qui, comme le gazon, sont aptes à pousser à travers les mailles du treillis 16.

La constitution de cette dalle présente aussi, dans le cas de l'utilisation précitée, c'est-à-dire telle qu'illustrée sur la partie de gauche de la figure 2, l'avantage de permettre la mise en place de tubes d'arrosage 17 munis de perforations 17a et susceptibles de distribuer de l'eau d'arrosage de manière programmable.

Dans la partie médiane de la figure 2, la chambre intérieure 6 de cette dalle est remplie d'un produit de lestage quelconque tel que du sable et, comme le montre cette partie de la figure 2, sa constitution permet la mise en place, avant assemblage de ses parois 2′ et 3′, de canalisations telles que canalisations 18 pour la distribution d'eau sanitaire ou de chauffage ou encore de tout autre fluide de chauffage ou de réfrigération. Elle permet aussi la mise en place de canalisations électriques 19 destinées au chauffage ou à la distribution d'électricité.

Par sa constitution possible en matière translucide et en raison de sa forme, cette dalle permet aussi de mettre en place, soit dans certaines des chambres intérieures 6, soit dans les évidements de plots 5′ ou nervures 4, des structures d'entretoisement, des sources de lumière.

Enfin, comme illustré dans la partie droite de la figure 2, si l'on veut améliorer les caractéristiques de souplesse et d'élasticité de cette dalle, il est possible de mettre en place, dans tout ou partie de ses plots évidés 5′, des ressorts 21 ou des blocs 21′, de profil complémentaire, en élastomère, caoutchouc mousse ou autre similaire.

Dans le cas où cette dalle est destinée à la constitution d'un sol 3, de terrain pour lequel on souhaite une grande souplesse, il est encore possible d'améliorer ses caractéristiques de souplesse et d'élasticité en mélangeant au sable 20 des particules de matière élastique 22. On peut aussi, à la place du sable 20, disposer du liquide tel que de l'eau qui assurera une meilleure répartition des forces de compression sur les particules 22.

La figure 3 montre, à échelle agrandie, une forme d'exécution particulière des bords de cette dalle, visant à permettre l'assemblage entre elles, par emboîtement réciproque, des dalles adjacentes, tout en assurant une certaine étanchéité à cet assemblage.

Dans cette forme d'exécution, deux des nervures périphériques de la paroi inférieure 3˝ de cette dalle, par exemple la nervure 3a, est munie d'un prolongement 3′a coudé deux fois à angle droit de manière à ménager sur, toute sa longueur, une gorge 23 ouverte vers le bas et engageable sur le bord périphérique contigü 3c de la dalle adjacente.

Cette disposition est particulièrement intéressante lorsque le dallage considéré est un dallage extérieur dans lequel on souhaite faire pousser du gazon ou similaire, ce qui nécessite l'arrosage de la terre constituant eventuellement le produit de remplissage de la chambre intérieure 6.

D'ailleurs, pour éviter tout risque d'infiltration d'eau sur le sol 24 sur lequel est posé ce dallage, il est possible d'interposer, entre le sol 24 et les parois inférieures 3˝ des dalles de ce dallage, un film imperméable 25 qui peut être constitué par un film de matière plastique ou, éventuellement, si l'on souhaite améliorer la souplesse de ce dallage, une nappe constituée par deux épaisseurs de matière plastique avec ménagement entre elles de cavités remplies d'air.

Les figures 4 et 5 illustrent une forme d'exécution de cette dalle destinée à la formation d'un plancher technique de réhabilitation, c'est-à-dire d'un plancher devant être posé sur un sol déjà existant et dans l'épaisseur duquel sont ménagés des vides destinés à la circulation de câbles électriques ou autres canalisations, notamment pour relier à une unité centrale tous les postes de travail d'une installation informatique ou autre similaire. En outre, cette installation étant susceptible d'évoluer dans le temps, il est indispensable que les vides soient facilement accessibles.

Cette forme d'exécution de la dalle selon l'invention a aussi pour but de permettre la réalisation de planchers techniques adaptés à l'installation informatique ou autre concernée, c'est-à-dire dont l'épaisseur est exactement déterminée par les caractéristiques de cette installation. En effet, la surépaisseur provoquée par la pose d'un plancher technique de réhabilitation est généralement gênante, et il est donc intéressant qu'elle soit limitée à sa plus faible vapeur possible.

A cet effet, comme le montrent les figures 4 et 5 du dessin, dans cette forme d'exécution de la dalle de l'invention, les structures d' entretoisement sont, comme dans certains des exemples décrits précédemment, constituées par des plots, mais, dans cette forme d'exécution, non seulement des plots 5a sont prévus sur la paroi inférieure 3 de la dalle, mais des plots 5b sont aussi prévus en saillie sur la face inférieure de la paroi supérieure 2. Les plots 5a et 5b ayant la même répartition sur chacune des parois 2 et 3 de manière à être placés bout à bout lors de l'assemblage de ces deux parois d'une dalle. Dans l'exemple illustré sur le dessin, les plots 5a et 5b sont de forme généralement tronconique, ce qui a pour effet de faciliter le démoulage des parois 2 et 3 en créant une dépouille.

Comme cela ressort plus particulièrement de la figure 5, les intervalles entre les plots 5a et 5b ménagent des espaces vides dans lesquels il est tout-à-fait possible de faire circuler des canalisations, telles que des canalisations électriques 19 ou de transport d'autres fluides 26.

Comme le montre le dessin, la hauteur L de chaque espace vide prévu pour le passage d'une canalisation 19 ou 26 résulte de la somme des hauteurs des plots 5a et 5b. Pour permettre l'adaptation de cette hauteur L aux besoins de l'installation en limitant le plus possible l'épaisseur du plancher sans obliger l'installateur à utiliser des éléments de dalles fait sur mesure, il est avantageusement prévu que toutes les parois supérieure 2 dont dispose cet installation sont munies de plots 5b de même hauteur tandis qu'il existe plusieurs types de parois inférieures 3 dont les plots 5a sont de hauteurs différentes. C'est ainsi qu'il peut exister des parois inférieure 3 de dalle dont les plots 5a peuvent être de hauteur supérieure à celle des plots 5b de la paroi supérieure 2, ou au contraire, d'une hauteur si faible qu'ils sont à peine visibles.

Quelle que soit d'ailleurs la hauteur des plots 5a, des moyens sont avantageusement prévus pour assurer automatiquement un positionnement relatif correcte entre les dalles 2 et 3. Dans l'exemple illustré sur le dessin, ces moyens sont constitués par des saillies 5′b prévues à la périphérie des sommets des plots 5b, de préférence avec une répartition angulaire régulière, de manière à assurer un emboîtement partiel des plots 5b sur les plots 5a et à empêcher, ainsi, tout déplacement relatif de l'une des parois 2 ou 3 par rapport à l'autre, dans une direction parallèle à leur plan d'assemblage.

Comme on peut, en outre le voir sur le dessin, les espaces libres ménagés pour le passage de canalisations entre les parois 2 et 3 des dalles sont facilement accessibles, puisqu'il suffit, pour les découvrir, de soulever la paroi supérieure 2 des dalles.

Comme cela est généralement réalisé avec les planchers techniques actuels de réhabilitation, ce dallage peut être révêtu d'une moquette 27 avec interposition de plaques 28 en tôle métallique pour mise à la terre.

Les figures 6 à 9 illustrent une autre variante d'exécution de cette dalle, destinée à permettre la réalisation de planchers techniques simultanément à la construction des bâtiments et qui, comme les précédents, doivent permettre la mise en place, l'entretien et toutes modifications éventuelles des canalisations nécessaires à l'exploitation de ces bâtiments. Ces planchers techniques construits à l'origine doivent, comme les précédents, ménager des vides intérieurs facilement accessibles mais en outre, les dalles qui les composent, doivent être autoporteuses, c'est-à-dire qu'elles doivent pouvoir supporter les charges auxquelles elles sont soumises en étant elles-mêmes supportées, soit par leurs quatre angles, par exemple par des vérins de hauteur réglable, dont chacun supporte les quatre angles de quatre dalles voisines, soit par leurs bords latéraux, par l'intermédiaire de profilés en cornière ou en T, disposés de manière à former un quadrillage, et qui sont eux-mêmes supportés par des vérins de hauteur réglable placés en correspondance des angles des dalles, c'est-à-dire des croisements des profilés.

Dans l'exemple illustré par la figure 6, chaque dalle autoporteuse est supportée, à chacun de ses angles, par un vérin 29 de hauteur réglable sans l'intermédiaire de profilés en cornière ou en T formant un quadrillage, mais il est évident que des profilés de ce type pourraient tout aussi bien être interposés entre les dalles et les vérins 29.

Dans la dalle autoporteuse selon l'invention, les structures d'entretoisement sont constituées par une armature métallique aérée 5c parfaitement visible sur les figures 6 et 7 et qui, dans cet exemple, est formée par un treillis de fils métalliques, présentant une partie plane 5′c noyée dans la paroi supérieure 2 de la dalle, et des parties terminales 5˝c, 5‴c, 5˝˝c ou branches orientées verticalement vers le bas de manière à prendre appui contre la face interne de la paroi inférieure 3 de cette dalle. En outre, les extrémités inférieures des branches verticales 5˝c à 5˝˝c sont liées à un bac 31 en tôle métallique destiné à habiller extérieurement la paroi inférieure 3 de cette dalle facilitant sa mise à la terre.

Cette dalle peut évidemment être facilement réalisée par rotomoulage après mise en place, dans le moule, préalablement à l'opération de rotomoulage, du bac 31 et de l'armature 5c.

Lorsque cette dalle est de grande dimension et que ses caractéristiques mécaniques l'exigent, le bac 31 est conformé de manière à présenter un moment d'inertie élevé. Dans l'exemple illustré sur les figures 6 à 9, ce moment d'inertie élevé est obtenu par l'aménagement, dans la paroi de fond du bac 31, de gradins concentriques 31a, 3lb augmentant sa profondeur depuis sa périphérie en direction de son centre. En outre, l'armature 5c présente autant de rangées concentriques de branches verticales intermédiaires 5˝c, 5‴c que le bac présente de gradins 31a, 31b. Naturellement, la longueur des branches verticales 5˝c, 5‴c est adaptée à la profondeur de la partie correspondante du bac 31, et sa position est déterminée pour que chaque rangée de branches s'emboîte dans un gradin.

La liaison entre l'armature 5c et le bac 31 peut être réalisée de n'importe quelle manière appropriée, mais elle est avantageusement réalisée par soudures.

Comme le montre plus particulièrement les figures 8 et 9 les gradins 31a et 31b du bac 31 peuvent être carrés comme le périmètre de la dalle ou encore circulaires.

La figure 10 illustre une variante d'exécution de la dalle de figure 2, c'est-à-dire une variante d'exécution de la dalle de l'invention dans le cas de son application à la réalisation d'un gazon et plus particulièrement dans le cas où ce gazon est placé sur un sol intérieur ou abrité.

Comme dans l'exemple de la figure 2, la paroi inférieure 3′ de cette dalle comporte une chambre intérieure 6 ménagée dans les intervalles entre des plots tronconiques évidés 5′ qui constituent sa structure d'entretoisement. Dans cette variante d'exécution, la paroi inférieure 3′ présente, entre les plots 5′, dirigée vers le haut, une pluralité de bossages creux 32 dirigés vers le bas, et dont les parois latérales sont munies de fentes ou ajours 33. En outre, à la paroi inférieure 3′ de cette dalle est associé un bac étanche 34 apte à la loger entièrement et sur le fond duquel elle repose par les sommets des bossages 32. Le volume libre 35 ménagé, grâce aux bossages 32, entre la paroi inférieure 3′ de la dalle et le fond du bac 34 est mis à profit pour constituer une reserve d'eau.

Naturellement, la paroi supérieure 2′ de cette dalle est ajourée comme dans l'exemple de la figure 2, et il peut lui être associé pour les mêmes raisons, un treillis de fibres 16.

L'eau d'arrosage peut atteindre le volume libre 35 de réserve d'eau tout simplement à travers la terre fertile 13 remplissant la chambre 6 et les fentes 33 des bossages 32. On pourrait cependant prévoir des canalisations d'accès, éventuellement munies de niveaux permettant de remplir le volume libre 35 avec la quantite souhaitable de réserve d'eau.

## Revendications

**1.** Dalle pour revêtements de sol, caractérisée en ce qu'elle comprend au moins deux parois (2,2′ ; 3,3′ ,3˝) séparées l'une de l'autre par des structures (3a à 3d ; 4,5 et 5′) d'entretoisement participant à la constitution d'au moins une chambre (6) apte à recevoir un produit de remplissage (13,20,22), chaque paroi (2,2′ ; 3,3′) étant solidaire de la première en lui étant liée par ses bords périphériques (3a à 3d) et, éventuellement, par ses parties en contact avec les structures d'entretoisement (4,5,5′).

**2.** Dalle selon la revendication 1, caractérisée en ce que les structures d'entretoisement (3a à 3d 4,5,5′) font partie intégrante d'au moins l'une (3,3′) des parois (2,2′ ; 3,3′,3˝).

**3.** Dalle selon la revendication l ou 2, caractérisée en ce qu'elle est réalisée en une matière souple et élastique, moulable, injectable, extrudable ou thermosoudable, telle qu'en polymère, élastomère, ou toute autre matière plastique appropriée.

**4.** Dalle selon l'une des revendications 1 à 3, caractérisée en ce que ses deux parois supérieure (2) et inférieure (3) constituent une seule et même pièce (3), des orifices étant prévus pour l'introduction du produit de remplissage dans chaque chambre intérieure (6).

**5.** Dalle selon l'une des revendications 1 à 3, caractérisée en ce que la paroi inférieure (3,3′,3˝) et les structures d'entretoisement (3a à 3d,4,5,5′) constituent une première pièce et la paroi supérieure (2,2′) constitue une seconde pièce assemblée à la première par collage, soudage, agrafage, rivetage ou de toute autre manière appropriée.

**6.** Dalle selon l'une quelconque des revendications précédentes, caractérisée en ce que les structures d'entretoisement sont constituées par les rebords périphériques (3a à 3d) de la paroi inférieure (3,3′,3˝) et par des nervures ou cloisons intérieures (4) délimitant éventuellement plusieurs chambres (6) séparées.

**7.** Dalle selon l'une quelconque des revendications 1 à 5, caractérisée en ce que les structures d'entretoisement sont constituées par les rebords périphériques (3a à 3d) de la paroi inférieure (3) et par des plots pleins (5) ou creux (5′) régulièrement espacés sur la face supérieure de la paroi inférieure (3).

**8.** Dalle selon l'une quelconque des revendications 1 à 3 et la revendication 7, caractérisée en ce qu'en vue de son application à un plancher technique de réhabilitation, des plots (5b, 5a) sont prévus, avec la même répartition, sur chacune des faces en regard des parois superieure (2) et inférieure (3) de la dalle, la hauteur des plots (5b) de l'une des parois (2,3), par exemple la paroi supérieure (2) étant constante, tandis que celle des plots (5a) de l'autre paroi, par exemple la paroi inférieure (3), est déterminée par le besoin de l'installation, des moyens étant prévus pour faciliter le positionnement correct des parois supérieure et inférieure de chaque dalle.

**9.** Dalle selon la revendication 8, caractérisée en ce que les moyens pour faciliter le positionnement relatif correct des parois supérieure (2) et inférieure (3) des dalles sont constituées par des saillies(5′b) prévues à la périphérie des plots (5b) de l'une des parois (2 et 3) et engageables sur les sommets des plots (5a) de l'autre paroi (3).

**10.** Dalle selon la revendication 8 ou 9, caractérisée en ce qu'elle est revêtue d'une moquette (27) avec interposition de plaques de tôle métallique (28) pour mise à la terre.

**11.** Dalle selon l'une quelconque des revendications 1 à 3, caractérisée en ce que dans le cas de son application à un plancher technique, ses structures d'entretoisement sont constituées par une armature métallique aérée (5c) en forme de parapluie dont la partie supérieure plane (5′c) est noyée dans sa paroi supérieure (2), et dont les extrémités inférieures des branches (5˝c, 5‴c et 5˝˝c) dirigées verticalement vers le bas, sont liées à un bac en tôle métallique (31) habillant la face externe de sa paroi inférieure (3), la rendant autoporteuse.

**12.** Dalle selon la revendication 11, caractérisée en ce que le bac inférieur (31) présente des gradins intermédiaires concentriques (31a, 31b) augmentant sa profondeur depuis sa périphérie, en direction de son centre et l'armature (5c) qui constitue sa structure d'entretoisement présente autant de rangées intermédiaires concentriques de branches verticales (5˝c, 5‴c), de longueur et de position appropriées que le bac (31) présente de gradins (31a, 31b), chaque rangée étant prévue pour s'emboîter dans un gradin.

**13.** Dalle selon la revendication 12, caractérisée en ce que les gradins intermédiaires (31a, 31b) ont une forme polygonale telle que carrée ou rectangulaire.

**14.** Dalle selon la revendication 12, caractérisée en ce que les gradins intermédiaires (31a, 31b) ont une forme circulaire.

**15.** Dalle selon l'une quelconque des revendications précédentes, caracterisée en ce que sa paroi inférieure (3˝) présente, le long de ses bords périphériques, une alternance de gorges (23) et de nervures (3c) orientées en sens inverse, de sorte que chaque gorge (23) d'une dalle peut être engagée sur la nervure en vis-a-vis (3c) d'une dalle adjacente.

**16.** Dalle selon l'une quelconque des revendications précédentes, caracterisée en ce que le produit de remplissage de la chambre (6) est constitué uniquement par un produit de lestage tel que du sable (20).

**17.** Dalle selon l'une quelconque des revendications 1 à 3 et 4 à 8, caractérisée en ce que le produit de remplissage de chaque chambre intérieure (6) comprend une terre fertile (13) semée d'un gazon (14), sa paroi supérieure (2′) présentant une pluralité d'orifices (15).

**18.** Dalle selon la revendication 17, caractérisée en ce que d'une part, sa paroi inférieure (3′) présente une pluralité de bossages (32) munis de fentes ou ajours (33) et dirigés vers le bas et, d'autre part, il lui est associé un bac étanche (34) apte à la loger entièrement et sur le fond duquel elle repose par les sommets des bossages (32) de sa paroi inférieure (3′), le volume libre (35) ménagé, grâce à ces derniers, entre le fond du bac (34) et la paroi inférieure (3) de la dalle étant mis à profit pour constituer une réserve d'eau.

**19.** Dalle selon la revendication 17 ou 18, caracterisée en ce que la terre (13) remplissant chaque chambre (6) est recouverte d'un treillis de fibres (16), éventuellement pris en sandwich entre la paroi supérieure (2′) et la paroi inférieure (3′).

**20.** Dalle selon l'une des revendications 17 à 19, caractérisée en ce que la face supérieure de cette paroi inférieure (3′,3˝) présente un relief fin (3‴) du genre granite.

**21.** Dalle selon l'une quelconque des revendications précédentes, caracterisée en ce que le produit de remplissage de chaque chambre intérieure (6) comprend des particules élastiques (22) et/ou du sable (20) et/ou un liquide.

**22.** Dalle selon l'une quelconque des revendications précédentes, caractérisée en ce que, lorsque les structures d'entretoisement sont constituées par des plots creux (5′), tout ou partie des cavités qu'ils constituent dans la face inférieure de la paroi inférieure (3′) servent de logement à des éléments élastiques tels que des ressorts (21) ou des blocs (21′) en matière souple et élastique comme la mousse de caoutchouc.

**23.** Dalle selon l'une quelconque des revendications précédentes, caractérisé en ce que tout ou partie de ses paroi superieure (2,2′) et inférieure (3,3′, 3˝) sont en matière translucide et certaines chambres intérieures (6) et/ou les évidements résultant de la formation de la structure d'entretoisement (4,5,5′) sont mis à profit pour loger des sources de lumière.
